# EUROPÄISCHE PATENTSCHRIFT

(11) **EP 0 727 385 B1**
(45) Veröffentlichungstag und Bekanntmachung des Hinweises auf die Patenterteilung: **29.07.1998**
(21) Anmeldenummer: 95250316.7
(22) Anmeldetag: 28.12.1995
(51) Int. Cl.: B66C 23/50

(54) **Gleisgebundener Mobilkran**
Mobile rail-crane
Grue mobile sur rails

(30) Priorität: 14.02.1995 DE 19506856
(43) Veröffentlichungstag der Anmeldung: 21.08.1996
(73) Patentinhaber: MANNESMANN Aktiengesellschaft, 40213 Düsseldorf (DE)
(72) Erfinder: Kröll, Joachim, D-41363 Jüchen (DE); Franzen, Hermann, Dipl.-Ing., D-41238 Mönchengladbach (DE); Richter, Peter, Dipl.-Ing., D-50126 Bergheim (DE)
(74) Vertreter: Meissner, Peter E., Dipl.-Ing.

(56) Entgegenhaltungen:
- DE-A- 2 924 279
- DE-C- 472 511
- FR-A- 1 479 459
- FR-A- 2 394 641
- GB-A- 1 535 502

## Beschreibung

Die Erfindung betrifft einen gleisgebundenen Mobilkran mit einer auf dem Fahrzeugrahmen angeordneten höhenveränderbaren Tragvorrichtung, an der ein sich in Längsrichtung des Mobilkranes erstreckender, parallel zur Fahrzeuglängsachse einstellbar geführter Führungsträger mit daran längsverfahrbarer Laufkatze eines Hubwerkes befestigt ist.

Gleisgebundene Mobilkrane werden u. a. für den Gleis- und Brückenbau, sowie für Bergungsarbeiten eingesetzt und sind so auszulegen, daß sie auch unter beengten Arbeitsbedingungen gut manövriert werden können. Bekannte Arbeitsgeräte der gattungsgemäßen Art sind mit kurzen starren Führungsträgern ausgestattet, an denen sich Laufkatzen mit Hubwerken in Fahrzeuglängsrichtung abstützend, verfahren lassen. Die Laufbahnen dieser Katzen entsprechen etwa der Fahrzeuglänge, so daß der Arbeitsbereich der bekannten Arbeitsgeräte eingeschränkt ist. Insbesondere das Aufnehmen und Absetzen von Lasten seitlich des Fahrgleises des Mobilkranes ist schwierig, weil die Manövrierfähigkeit des Hebezeuges infolge der starren Anordnung der Katz-Laufbahn eingeschränkt ist.

Zwar sind auch gleisgebundene Mobilkrane bekannt, bei denen - ähnlich wie bei straßenverfahrbaren Mobilkranen - Oberbauten mit Kranauslegern auf dem Zentrum des Unterwagens drehbar angeordnet sind, doch ist die Einsatzmöglichkeit derartiger Krane häufig behindert oder unmöglich, weil das Ladeprofil durch ungünstige Geländegegebenheiten, durch Gefährdung des Verkehrs auf benachbarten Gleisen oder bei der Arbeit unter Fahrdrähten der Oberleitung eingeschränkt ist. So ist auch das Handling von Lasten und das Arbeiten in Tunnelbereichen, insbesondere bei einspurigen Strecken, mit bekannten Mobilkranen nur schwer möglich.

Aus der deutschen Patentschrift 472 511 C ist ein Gleisumbauwagen mit einer zwischen profilfreien Querjochen längs verschiebbaren Kranbahn von Wagenlänge bekannt geworden, bei dem die an dem Querriegel der Querjoche längs verschieblich aufgehängte Kranbahn auch querverschieblich ist. Die bekannte Lösung ermöglicht beim Arbeiten in Gleiskrümmungen ein Einstellen der Laufkatze senkrecht über dem Mittelpunkt des aufzunehmenden Gleisrahmens dadurch, daß die Kranbahn seitlich verschoben wird. Einzelheiten über die Art und Weise, wie die seitliche Verschiebung erfolgt, sind der vorbekannten Schritt nicht zu entnehmen.

Aufgabe der vorliegenden Erfindung ist es, einen gattungsgemäßen gleisgebundenen Mobilkran so zu verbessern, daß mit ihm ein vielseitiger Einsatz, insbesondere bei stark eingeschränkten Platzverhältnissen, wie im Tunnel oder unter Fahrdrähten, ebenso möglich ist, wie das Fördern von Lasten von der Vorderseite der Arbeitsmaschine auf dessen Rückseite.

Zur Lösung der Aufgabe wird erfindungsgemäß vorgeschlagen, daß die Tragvorrichtung aus zwei an jedem Fahrzeugende sich beidseitig der Fahrzeuglängsachse gegenüberliegend angeordneten, durch Querholme miteinander verbundenen höhenverstellbaren Säulen besteht, an deren Querholmen der Führungsträger schräg zur Fahrzeuglängsachse einstellbar geführt sowie durch Höhenverstellbarkeit der Säulen heb- und senkbar ist.

Mit einer erfindungsgemäß ausgebildeten Tragvorrichtung lassen sich unter stark beengten Raumverhältnissen Lasten, z.B. Behälter für Schotter, Gleisjoche, Baugeräte etc., heben und senken, und an dem Führungsträger unter den portalartig ausgebildeten Querholmen hindurch von der jeweiligen Arbeitsseite zur anderen Seite des Arbeitsgerätes transportieren. Durch Verschieben des Führungsträgers auf die eine oder andere Fahrzeugseite lassen sich auch seitlich abgelegte Lasten aufnehmen und absetzen. Dabei kann der Führungsträger auch zur Fahrzeuglängsachse schräggestellt werden, wodurch der Verfahrbereich der Laufkatzen erweitert wird. Durch die Höhenverstellbarkeit der Säulen läßt sich der Führungsträger zusammen mit den ihn abstützenden Querholmen von einer unteren Transportstellung in eine obere Arbeitsstellung verfahren, ohne daR der vorgeschriebene Sicherheitsabstand zum Fahrdraht unterschritten wird. Auf diese Weise wird ein sehr flexibles Arbeitsgerät geschaffen, das mit einfachen Mitteln eine große Manövrierfähigkeit aufweist.

In einer Ausgestaltung der Erfindung ist vorgesehen, daß beidseitig der Fahrzeuglängsachse und in Transportstellung des Mobilkranes neben dem Führungsträger je eine den Abmessungen des Führungsträgers entsprechende Führungsträgerverlängerung auf dem Fahrzeugrahmen abgelegt ist, die mit Hilfe des Führungsträgers manipulierbar und montier- bzw. demontierbar ist.

Durch diesen Vorschlag der Erfindung wird der Arbeitsbereich des Mobilkranes wesentlich dadurch erweitert, daß die mit Hilfe des Führungsträgers und der Hubvorrichtung stirnseitig an den Führungsträger angesetzten Führungsträgerverlängerungen beidseitig weit über die Fahrzeuglänge auskragen. Die Führungsträgerverlängerungen sind in Transportstellung des Mobilkranes auf dessen Fahrgestell abgelegt und können mit dem Führungsträger aufgenommen und in die Stellung verbracht werden, in der sie mit dem Führungsträger verbunden werden. Die angeflanschten und verbolzten beidseitig auskragenden Führungsträgerverlängerungen lassen sich durch Verschwenken des Führungsträgers an dessen Querholmen mit ihren freien Enden aus der Fahrzeuglängsachse ausschwenken und sind dadurch in einfacher Weise in der Lage, auch neben dem Gleis abgelegte Lasten aufzunehmen und in den Bereich des Fahrgestelles zu transportieren bzw. durch das Fahrzeug hindurch auf die entgegengesetzte Seite zu verbringen. Dadurch wird ein Mobilkran geschaffen, der es auch ohne zusätzlichen Platzbedarf, wie ihn z.B. verschwenkbare Lastaufnahmemittel benötigen, gestattet, vor der Arbeitsmaschine aufgenommene Lasten auf die entgegengesetzte hintere Seite zu transportieren, um sie dort abzusetzen. Als Hubvorrichtung dient das mittig im Führungsträger angeordnete Hubwerk, ggfs. in Verbindung mit den durch die höhenverstellbaren Säulen heb- und senkbaren, den Führungsträger tragenden Querholmen. Die Horizontalbewegung der Laufkatze erfolgt vorzugsweise durch eine Seilwinde, die in einem Endbereich des Führungsträgers gelagert ist. Damit Hub- und Fahrseile der Laufkatze nicht bei jeder Montage bzw. Demontage komplett ein- bzw. ausgeschert werden müssen, sind die Seile im Endbereich des Führungsträgers trennbar ausgeführt.

Zur Ablage der Führungsträgerverlängerung während des Transportes des Mobilkranes sind am Fahrzeugrahmen frei tragende Konsolen vorgesehen, die im Bereich der Säulen um senkrechte Achsen gelagert aus einer Wirkstellung quer zur Fahrzeuglängsachse in einer Ruheposition parallel zur Fahrzeuglängsachse verschwenkbar sind. In der Ruheposition wird durch das Ausschwenken dieser Konsolen der Durchlaßbereich für die am Führungsträger geführte Last wesentlich vergrößert, so daß auch in den Abmessungen größere Lasten problemlos mit Hilfe der Laufkatze ungehindert durch das Fahrzeug hindurch transportiert werden können.

In einer besonderen Ausgestaltung der Erfindung ist vorgesehen, daß der Führungsträger die Querholme mit an seinen Endbereichen vorgesehenen fensterartigen Öffnungen umgreift. Durch diese Ausbildung läßt sich die Bauhöhe des Mobilkranes reduzieren und gleichzeitig eine günstige Lagerung zwischen Führungsträger und Querholmen herbeiführen.

Vorzugsweise sind zum Querverschieben des Führungsträgers Linearantriebsmittel zwischen den Querholmen und dem Führungsträger angelenkt, diese können nach einem anderen Merkmal der Erfindung Kolben-Zylinder-Einheiten sein. Der Einsatz des erfindungsgemäßen Mobilkranes läßt sich durch die günstigen Montagemöglichkeiten und die dadurch kurzen Rüstzeiten wirtschaftlich gestalten. Ein Arbeitsverfahren zum Aufrüsten eines erfindungsgemäßen Mobilkranes ist gekennzeichnet durch folgende Arbeitsschritte:
a) Die Querholme werden zusammen mit dem Führungsträger durch Höhenverstellen der Säulen in eine obere Endlage angehoben,
b) der Führungsträger wird an den Querholmen parallel zur Fahrzeuglängsachse in eine Position über eine der Führungsträgerverlängerung querverschoben,
c) die Führungsträgerverlängerung wird mit dem Führungsträger gekoppelt und durch Querverschieben des Führungsträgers an den Querholmen in die Mitte des Fahrzeugrahmens verschoben,
d) mit Hilfe der Laufkatze wird die daran angeschlagene Führungsträgerverlängerung in ihrer Längserstreckungsrichtung verfahren und auf ggf. fahrbaren Stützböcken aufgelegt,
e) die Schritte a) bis d) werden mit der anderen Führungsträgerverlängerung wiederholt, wobei diese Führungsträgerverlängerung nach der der ersten Führungsträgerverlängerung entgegengesetzten Seite verfahren wird.
f) die Stützböcke mit beiden Führungsträgerverlängerungen werden zurückgefahren und die Querholme werden zusammen mit dem Führungsträger durch Höhenverstellen der Säulen in die Position gebracht, in der Hub-und Fahrseile der Laufkatze gekoppelt sowie die Stirnseiten der Führungsträgerverlängerungen und des Führungsträgers verbolzt werden,

Das vorgeschlagene Arbeitsverfahren ermöglicht das Aufrüsten des Mobilkranes auf engstem Raum und in kürzester Zeit. Alle notwendigen Hilfsmittel sind auf dem Fahrzeugrahmen angeordnet und mit Hilfe der Laufkatze am Führungsträger manipulierbar.

Ein Ausführungsbeispiel der Erfindung ist in der Zeichnung dargestellt und wird nachfolgend beschrieben. Es zeigt:
- Fig. 1: eine Ansicht und eine Draufsicht auf den erfindungsgemäßen gleisgebundenen Mobilkran in der Transportstellung,
- Fig. 2: einen Querschnitt durch den Mobilkran nach Fig. 1 im Bereich der Laufkatze,
- Fig. 3: einen Querschnitt durch den erfindungsgemäßen Mobilkran in seiner Arbeitsstellung,
- Fig. 4: den Arbeitsbereich des erfindungsgemäßen Mobilkranes anhand einer Seitenansicht und Draufsicht auf den Mobilkran
- Fig. 5: a) bis e) die Arbeitsschritte zum Aufrüsten des gleisgebundenen Mobilkranes nach der Erfindung in der Seitenansicht und
- Fig. 6: die Arbeitsschritte zum Aufrüsten des gleisgebundenen Mobilkranes nach der Erfindung im Querschnitt

In Figur 1 ist mit 1 der Fahrzeugrahmen des erfindungsgemäßen Mobilkranes bezeichnet, der mit Wagengestellen 2 auf den Gleisen 3 verfahrbar ist. An beiden Fahrzeugenden 4 sind -vorzugsweise zentrisch zu den Wagengestellen- beidseitig der Fahrzeuglängsachse 5 senkrecht auf dem Fahrzeugrahmen angeordnete höhenverstellbare Säulen 6 vorgesehen, die an den oberen Enden durch Querholme 7 jeweils paarweise miteinander verbunden sind. An den Querholmen 7 ist der Führungsträger 8 geführt, und zwar in den Führungsträger quer durchbrechenden Fenstern 9, die die Querholme 7 umgreifen. Am Führungsträger 8 ist die Laufkatze 10 verfahrbar, die später noch näher beschrieben wird. Im Fahrgestell 1 sind beispielsweise Container 11 eingehängt, die zum Transport von Schüttgut oder Baustoffen in später noch beschriebener Weise verwendet werden können.

In Figur 1 ist die Transportstellung des Mobilkranes dargestellt, wobei in der Draufsicht (untere Darstellung) erkennbar seitlich neben dem Führungsträger 8 zwei auf dem Fahrzeugrahmen abgelegte Führungsträgerverlängerungen 12 erkennbar sind, und zwar auf Konsolen 13, die besser in der Zeichnungsfigur 2 zu sehen sind.

In Figur 2 sind die höhenverstellbaren Säulen 6 ebenso erkennbar, wie die daran bei 14 gelenkig befestigten Querholme 7, an denen der Führungsträger 8 in Pfeilrichtung 15 verschiebbar ist. Am Führungsträger 8 ist, bei 10 angedeutet, die Laufkatze senkrecht zur Zeichnungsebene verfahrbar; die Führungsträgerverlängerungen 12 sind in der die Transportstellung darstellenden Zeichnungsfigur beidseitig des Führungsträgers 8 auf den beschriebenen Konsolen 13 abgelegt. Einer der Container 11 ist erkennbar in den Fahrzeugrahmen 1 eingehängt. Der gesamte Mobilkran befindet sich innerhalb des Lichtraumprofiles 16, das durch die strichpunktierte Linie angedeutet ist.

In Figur 3 ist die Arbeitsstellung des Mobilkranes dargestellt, in der die höhenverstellbaren Säulen 6 in ihrer teleskopierten Stellung dargestellt sind. Der Querholm 7 befindet sich in seiner oberen Lage und hat den Führungsträger 8 in seine Arbeitsposition angehoben. Die Laufkatze 10 kann in dieser Position den strichpunktiert dargestellten Container 11 mit den Haken 17 aufnehmen und durch das zwischen Säulen 6, Fahrzeugrahmen 11 und Querholm 7 gebildeten Raum senkrecht zur Zeichnungsebene durch den Mobilkran hindurch transportieren.

Figur 4 zeigt eine Seitenansicht des aufgerüsteten Mobilkranes und läßt erkennen, daß der Container 11a aus einer Stellung weit vor dem Mobilkran aufgenommen und durch diesen hindurch in die Position des Containers 11b transportiert werden kannn. Diese kann sich beispielsweise auf der Ladeplattform des Transportwagens 18 befinden, der von der Führungsträgerverlängerung 12 überkragt wird. Die entgegengesetzte Führungsträgerverlängerung 12 läßt sich durch Querverschieben und gleichzeitiges Schrägstellen des Führungsträgers 8 an den Querholmen 7 in die strichpunktierte Stellungen 12a und 12b verschwenken, so daß die Aufnahme von Lasten auch außerhalb des Gleises 3 möglich ist.

Im folgenden wird anhand der Bildsegquenzen der Figur 5 der Aufrüstvorgang des erfindungsgemäßen Mobilkranes beschrieben.

In der in Figur 2 dargestellten Ausgangsposition befinden sich die Querholme 7 in abgesenkter Lage, wobei die Führungsträgerverlängerungen 12 beidseitig des Führungsträgers 8 auf den Konsolen 13 aufliegen. Durch Höhenverstellen der Säulen werden die Querholme 7 zusammen mit dem Führungsträger 8 in eine obere Endlage angehoben, wie sie in den Figuren 5a und 6a in der Ansicht und im Querschnitt dargestellt ist. Durch seitliches Verfahren des Führungsträgers 8 mit Hilfe von Linearantriebsmitteln (in der Zeichnungsebene nach rechts) wird die Laufkatze 10 über die rechte Führungsträgerverlängerung 12 verfahren und diese wird an die Anlenkmittel 19 angeschlagen. In der in Figur 6c dargestellten Position, d. h. nach Zurückverfahren des Führungsträgers 8 in die Mitte des Fahrzeuges wird die Laufkatze 10 senkrecht zur Zeichnungsebene verfahren, wobei, wie in Figur 5b erkennbar, dabei die Führungsträgerverlängerung 12 aus dem Bereich des Fahrzeugrahmens 1 herausverschoben wird. Der frei auskragende Teil der Führungsträgerverlängerung 12 wird auf Stützböcken 20 abgelegt, die mit Rädern 21 versehen auf dem Gleis 3 abrollen. In Figur 5c ist erkennbar die Führungsträgerverlängerung 12 auf den beiden Stützböcken 20 abgelegt.

In gleicher Weise wie zu Figuren 5a bis 5d beschrieben, wird nun die linke Führungsträgerverlängerung 12 (Figur 6) vom Führungsträger 8 aufgenommen und nach der entgegengesetzten Seite der anderen Führungsträgerverlängerung aus dem Bereich des Fahrzeugrahmens 1 hinaustransportiert und ebenfalls auf Stützböcken 20 abgelegt

Nun wird der Führungsträger 8, ggf. nachdem die Führungsträgerverlängerungen durch Verschieben der Stützböcke in die entsprechende Lage gebracht worden sind, in eine Position abgesenkt, in der sich die Stirnseiten vom Führungsträger 8 und der Führungsträgerverlängerung unmittelbar gegenüberliegen. Dazu werden die Säulen eingefahren, wodurch die Querholme 7 zusammen mit dem Führungsträger 8 in die gewünschte abgesenkte Position gelangen. In dieser Lage werden Hub- und Fahrseile der Laufkatze gekoppelt sowie der Führungsträger 8 und die Führungsträgerverlängerung 12 miteinander verbolzt. Gegebenenfalls können auch die Stützböcke 12 in ihrer Höhenlage der Montagelage von Führungsträger 8 und Führungsträgerverlängerung angepaßt werden. Anschließend wird der Führungsträger 8 zusammen mit den Führungsträgerverlängerungen 12durch Ausfahren der Säulen 6 in Arbeitsstellung angehoben; der Mobilkran ist einsatzbereit.

Figur 5e zeigt die komplett aufgerüstete Stellung der beiden Führungsträgerverlängerungen und des Führungsträgers 8, wie sie sich in Figur 4 wiederfindet. Das Abrüsten des erfindungsgemäßen Mobilkranes geht in umgekehrter Reihenfolge vonstatten, bis die Transportstellung des Mobilkranes gemäß Figur 2 erreicht ist.

## Patentansprüche

1. Gleisgebundener Mobilkran mit einer auf dem Fahrzeugrahmen angeordneten höhenveränderbaren Tragvorrichtung, an der ein sich in Längsrichtung des Mobilkranes erstreckender, parallel zur Fahrzeuglängsachse (5) einstellbar geführter Führungsträger (8) mit daran längsverfahrbarer Laufkatze (10) eines Hubwerkes befestigt ist,
dadurch gekennzeichnet,
daß die Tragvorrichtung aus zwei an jedem Fahrzeugende (4) sich beidseitig der Fahrzeuglängsachse gegenüberliegend angeordneten, durch Querholme (7) miteinander verbunden höhenverstellbaren Säulen (6) besteht, an deren Querholmen (7) der Führungsträger (8) schräg zur Fahrzeuglängsachse (5) einstellbar geführt sowie durch die Höhenverstellbarkeit der Säulen (6) heb- und senkbar ist.

2. Gleisgebundener Mobilkran nach Anspruch 1,
dadurch gekennzeichnet,
daß beidseitig der Fahrzeuglängsachse (5) und in Transportstellung des Mobilkranes neben dem Führungsträger (8) je eine den Abmessungen des Führungsträgers entsprechende Führungsträgerverlängerung (12) auf dem Fahrzeugrahmen (1) abgelegt ist, die mit Hilfe des Führungsträgers (8) manipulierbar und montier- bzw. demontierbar ist.

3. Gleisgebundener Mobilkran nach Anspruch 1 und 2,
dadurch gekennzeichnet,
daß zur Ablage der Führungsträgerverlängerungen (1 2) während des Transportes des Mobilkranes am Fahrzeugrahmen (1) freitragende Konsolen (1 3) vorgesehen sind, die im Bereich der Säulen (6) um senkrechte Achsen gelagert, aus einer Wirkstellung quer zur Fahrzeuglängsachse (5) in eine Ruheposition parallel zur Fahrzeuglängsachse (5) verschwenkbar sind.

4. Gleisgebundener Mobilkran nach Anspruch 1 und 2,
dadurch gekennzeichnet,
daß der Führungsträger (8) die Querholme (7) mit an seinen Endbereichen vorgesehenen fensterartigen Öffnungen (9) umgreift.

5. Gleisgebundener Mobilkran nach Anspruch 1 und 2,
dadurch gekennzeichnet,
daß zum Querverschieben des Führungsträgers (8) Linearantriebsmittel zwischen den Querholmen (7) und dem Führungsträger (8) angelenkt sind.

6. Gleisgebundener Mobilkran nach Anspruch 1und 2,
dadurch gekennzeichnet,
daß die Linearantriebsmittel Kolben-Zylindereinheiten sind.

7. Arbeitsverfahren zum Montieren eines gleisgebundener Mobilkranes mit einer Tragvorrichtung, bestehend aus je zwei an jedem Fahrzeugende sich beidseitig der Fahrzeuglängsachse gegenüberliegend angeordneten, durch Querholme miteinander verbunden höhenverstellbaren Säulen und einem an den Querholmen parallel und schräg zur Fahrzeuglängsachse einstellbar geführten und mit den Säulen heb- und senkbaren Führungsträger mit daran längsverfahrbarer Laufkatze eines Hubwerkes, sowie in Transportstellung des Mobilkranes beidseitig der Fahrzeuglängsachse neben dem abgesenkten Führungsträger abgelegten, den Abmessungen des Führungsträgers entsprechende Führungsträgerverlängerung, die mit Hilfe des Führungsträgers manipulierbar und montier- bzw. demontierbar ist,
gekennzeichnet durch folgende Arbeitsschritte:
a) die Querholme werden zusammen mit dem Führungsträger durch Höhenverstellen der Säulen in eine oberer Endlage angehoben,
b) der Führungsträger wird an den Querholmen parallel zur Fahrzeuglängsachse in eine Position über eine der Führungsträgerverlängerungen querverschoben,
c) die Führungsträgerverlängerung wird mit dem Führungsträger gekoppelt und durch Querverschieben des Führungsträgers an den Querholmen in die Mitte des Fahrzeugrahmens verschoben,
d) mit Hilfe der an der Führungsträgerverlängerung angeschlagenen Laufkatze wird die Führungsträgerverlängerung in ihrer Längserstreckungsrichtung verfahren und auf ggf. fahrbaren Stützböcken aufgelegt,
e) die Schritte a) bis d) werden mit der anderen Führungsträgerverlängerung wiederholt, wobei diese Führungsträgerverlängerung nach der der ersten Führungsträgerverlängerung entgegengesetzten Seite verfahren wird.
f) die Stützböcke werden zurückgefahren und die Querholme werden zusammen mit dem Führungsträger durch Höhenverstellen der Säulen in eine Position abgesenkt, in der Hub- und Fahrseile der Laufkatze gekoppelt sowie die Stirnseiten von Führungsträgerverlängerung und Führungsträger verbolzt werden,

## Claims

1. A rail-borne mobile crane having a vertically adjustable supporting device located on the vehicle frame, to which device a guide support (8) extending in the longitudinal direction of the mobile crane and guided adjustably parallel to the longitudinal axis (5) of the vehicle, and having a crane trolley (10) of a lifting mechanism which is longitudinally displaceable thereon fastened thereto,
characterised in that the supporting device consists of two vertically adjustable columns (6) joined together by transverse spars (7) and arranged opposite one another on either side of the longitudinal axis of the vehicle at each end (4) of the vehicle, on the transverse spars (7) of which columns the guide support (8) is guided adjustably obliquely to the longitudinal axis (5) of the vehicle and can be raised and lowered owing to the vertical adjustability of the columns (6).

2. A rail-borne mobile crane according to Claim 1, characterised in that on either side of the longitudinal axis (5) of the vehicle and in the transport position of the mobile crane one guide support extension (12) which corresponds to the dimensions of the guide support is laid on the vehicle frame (1) next to the guide support (8) in each case, which extension can be manipulated and mounted and dismantled with the aid of the guide support (8).

3. A rail-borne mobile crane according to Claims 1 and 2, characterised in that cantilevered brackets (13) are provided on the vehicle frame (1) for laying the guide support extensions (12) during transport of the mobile crane, which brackets, mounted about vertical axes in the region of the columns (6), can be pivoted from an active position transversely to the longitudinal axis (5) of the vehicle into a resting position parallel to the longitudinal axis (5) of the vehicle.

4. A rail-borne mobile crane according to Claims 1 and 2, characterised in that the guide support (8) surrounds the transverse bars (7) with window-like openings (9) provided at its end regions.

5. A rail-borne mobile crane according to Claims 1 and 2, characterised in that linear drive means are articulated between the transverse spars (7) and the guide support (8) for transverse displacement of the guide support (8).

6. A rail-borne mobile crane according to Claims 1 and 2, characterised in that the linear drive means are piston-cylinder units.

7. An operating method for mounting a rail-borne mobile crane having a supporting device, consisting of two vertically adjustable columns in each case joined together by transverse spars and arranged opposite one another on either side of the longitudinal axis of the vehicle at each end of the vehicle, and a guide support guided on the transverse spars parallel and adjustably obliquely to the longitudinal axis of the vehicle and able to be raised and lowered using the columns, which support has a crane trolley of a lifting mechanism which is longitudinally displaceable thereon, and in the transport position of the mobile crane on either side of the longitudinal axis of the vehicle laid next to the lowered guide support one guide support extension which corresponds to the dimensions of the guide support which can be manipulated and mounted and dismantled with the aid of the guide support,
characterised by the following operating steps:
a) the transverse spars are raised into an upper end position together with the guide support by vertically adjusting the columns;
b) the guide support is displaced transversely into a position over one of the guide support extensions on the transverse spars parallel to the longitudinal axis of the vehicle,
c) the guide support extension is coupled to the guide support and by transversely displacing the guide support on the transverse spars is displaced into the centre of the vehicle frame,
d) with the aid of the crane trolley fastened to the guide support extension, the guide support extension is moved in the direction of its longitudinal extent and laid on optionally movable trestles,
e) steps a) to d) are repeated with the other guide support extension, this guide support extension being moved to the side opposite the first guide support extension,
f) the trestles are retracted and the transverse spars are lowered, together with the guide support, by vertically adjusting the columns, into a position in which the lifting and ferry cables of the crane trolley are coupled and the end faces of the guide support extension and guide support are bolted.

## Revendications

1. Grue mobile sur rails comportant un dispositif de support qui est disposé sur le châssis d'un véhicule et dont la hauteur peut être modifiée et auquel est fixé un support de guidage (8), qui s'étend dans la direction longitudinale de la grue mobile, est guidé d'une manière réglable parallèlement à l'axe longitudinal (5) du véhicule et comporte un chariot roulant (10), mobile longitudinalement, d'un mécanisme de levage,
caractérisée en ce
que le dispositif de support est constitué par deux colonnes (6) de hauteur réglable, qui sont disposées en vis-à-vis, des deux côtés de l'axe longitudinal du véhicule, à chaque extrémité (4) de ce dernier et sont reliées entre elles par des traverses (7), et que le support de guidage (8) est guidé sur les traverses (7) des colonnes en étant réglable obliquement par rapport à l'axe longitudinal (5) du véhicule, et peut être soulevé et abaissé grâce à la possibilité de réglage de hauteur des colonnes (6).

2. Grue mobile sur rails selon la revendication 1, caractérisée en ce
que respectivement un prolongement (12) du support de guidage est rangé des deux côtés de l'axe longitudinal (5) du véhicule, et lorsque la grue est dans sa position de transport, à côté du support de guidage (8) sur le châssis (1) du véhicule, prolongement du support de guidage, qui correspond aux dimensions du support de guidage et peut être manipulé et monté ou démonté à l'aide du support de guidage (8).

3. Grue mobile sur rails selon la revendication 1 ou 2, caractérisée en ce
que pour le rangement des prolongements (12) du support de guidage pendant le transport de la grue mobile, sur le châssis (1) du véhicule sont prévues des consoles en porte-à-faux (13), qui sont tourillonnées au niveau des colonnes (6) autour d'axes verticaux et peuvent être amenées par pivotement depuis une position active transversale à l'axe longitudinal (5) du véhicule, dans une position de repos parallèle à l'axe longitudinal (5) du véhicule.

4. Grue mobile sur rails selon la revendication 1 ou 2, caractérisée en ce
que le support de guidage (8) enserre les traverses (7) au moyen d'ouvertures en forme de fenêtres (9) prévues dans ses parties d'extrémité.

5. Grue mobile sur rails selon la revendication 1 ou 2, caractérisée en ce
que pour le déplacement transversal du support de guidage (8), des moyens d'entraînement linéaire sont articulés entre les traverses (7) et le support de guidage (8).

6. Grue mobile sur rails selon la revendication 1 ou 2, caractérisée en ce
que les moyens d'entraînement linéaire sont des unités formant vérins.

7. Procédé de travail pour le montage d'une grue mobile sur rails comportant un dispositif de support, constitué par des colonnes de hauteur réglable, qui sont disposées en vis-à-vis des deux côtés de l'axe longitudinal du véhicule, sur chaque extrémité de ce dernier et sont reliés entre elles par des traverses, et par un support de guidage, qui est guidé sur les traverses de manière à être réglable parallèlement et obliquement par rapport à l'axe longitudinal du véhicule, peut être soulevé et abaissé avec les colonnes et comporte un chariot roulant mobile longitudinalement sur ce support d'un outil de levage, et comportant un prolongement du support de guidage, qui, lorsque la grue mobile est dans sa position de transport, est rangé de chaque côté de l'axe longitudinal du véhicule, à côté du support de guidage abaissé, correspond aux dimensions du support de guidage et peut être manipulé et monté et démonté à l'aide du support de guidage,
caractérisé par les étapes opératoires suivantes :
a) on soulève les traverses pour les amener dans une position d'extrémité supérieure, conjointement avec le support de guidage, par un réglage de la hauteur des colonnes,
b) on déplace transversalement le support de guidage sur les traverses, parallèlement à l'axe longitudinal du véhicule, pour l'amener dans une position située au-dessus de l'un des prolongements du support de guidage,
c) on accouple le prolongement du support de guidage au support de guidage et on le déplace pour l'amener au centre du châssis du véhicule, moyennant un déplacement transversal du support de guidage, sur les traverses,
d) on déplace le prolongement du support de guidage dans sa direction longitudinale et on l'applique sur des blocs de support éventuellement déplaçables, à l'aide du chariot roulant au contact du prolongement du support de guidage,
e) on répète les étapes (a) à (d) avec l'autre prolongement du support de guidage, ce prolongement du support de guidage étant déplacé en direction du côté situé à l'opposé du premier prolongement du support de guidage,
f) on rétracte les blocs de support et on abaisse les traverses, conjointement avec le support de guidage, par réglage de la hauteur des colonnes, dans une position dans laquelle le câble de levage et le câble de déplacement du chariot roulant sont accouplés et les faces frontales du prolongement du support de guidage et le support de guidage sont boulonnés.
